# EUROPÄISCHE PATENTSCHRIFT

(11) **EP 0 920 587 B1**
(45) Veröffentlichungstag und Bekanntmachung des Hinweises auf die Patenterteilung: **16.04.2003**
(21) Anmeldenummer: 98934981.6
(22) Anmeldetag: 19.06.1998
(51) Int. Cl.: F04B 39/06, F04C 29/04

(54) **KÄLTEMITTELKOMPRESSOR**
REFRIGERANT COMPRESSOR
COMPRESSEUR FRIGORIFIQUE

(30) Priorität: 25.06.1997 DE 19726943
(43) Veröffentlichungstag der Anmeldung: 09.06.1999
(73) Patentinhaber: Bitzer Kühlmaschinenbau GmbH & Co. KG, D-71065 Sindelfingen (DE)
(72) Erfinder: BAROWSKY, Helmut, D-16562 Bergfelde (DE); POLLRICH, Volker, D-04435 Schkeuditz (DE)
(74) Vertreter: Beck, Jürgen, Dr. Dipl.-Phys.
(86) Internationale Anmeldenummer: EP9803745
(87) Internationale Veröffentlichungsnummer: WO99000600

(56) Entgegenhaltungen:
- US-A- 4 995 791
- US-A- 5 007 809
- US-A- 5 224 840
- US-A- 5 366 352

## Beschreibung

Die Erfindung betrifft einen Kältemittelkompressor, umfassend eine Motoreinheit, welche einen Motor und einen von einem äußeren Kühlkanalanschluß ausgehenden Kühlkanal für den Motor aufweist, sowie eine Verdichtereinheit, welche eine Verdichterstufe mit einem Verdichterstufeneinlaß und einen Verdichterstufenauslaß und einen von einem äußeren Ansauganschluß ausgehenden Ansaugkanal aufweist, welcher wie der Kühlkanal zu dem Verdichterstufeneinlaß geführt ist.

Derartige Kältemittelkompressoren sind aus dem Stand der Technik bekannt, siehe z.B. das Dokument US-A-5 007 809. Bei diesen ist das Rohrleitungssystem für das Sauggas entweder zum Kühlkanalanschluß oder zum Ansauganschluß zu führen, je nach dem, welche Art der Kühlung bei der Motoreinheit realisiert werden soll.

Der Erfindung liegt daher die Aufgabe zugrunde, einen Kältemittelkompressor der gattungsgemäßen Art derart zu verbessern, daß die Kühlung variabel mit möglichst geringen baulichen Änderungen realisierbar ist.

Diese Aufgabe wird bei einem Kältemittelkompressor der gattungsgemäßen Art erfindungsgemäß dadurch gelöst, daß eine äußere Anschlußeinheit vorgesehen ist, an welcher der Kühlkanalanschluß und der Ansauganschluß angeordnet sind, daß die Anschlußeinheit eine Aufnahme und ein Einstellteil aufweist, welches in mindestens zwei unterschiedlichen Stellungen in die Aufnahme einsetzbar ist und daß durch die verschiedenen Stellungen des Einstellteils die dem Kühlkanalanschluß und dem Ansauganschluß zugeführten Anteile von der Gesamtmenge des über einem äußeren Sauggasanschluß zugeführten Sauggases unterschiedlich einstellbar sind.

Der Vorteil der erfindungsgemäßen Lösung ist somit darin zu sehen, daß bei dem Kältemittelkompressor ein einziger Sauggasanschluß vorgesehen ist, zu dem die Rohrleitung für das Sauggas zu führen ist und daß je nach Einsatzbereich eine unterschiedliche Art der Kühlung, nämlich unterschiedlich starke Sauggaskühlung der Motoreinheit bis hin zur ausschließlichen Luftkühlung der Motoreinheit, in einfacher Weise lediglich durch geänderten Einbau des Einstellteils erfolgen kann. Das heißt, daß durch Variation des Anteils des Sauggases, welches in den Kühlkanalanschluß einströmt, und des Anteils des Sauggases, welches in den Ansauganschluß einströmt, die Kühlung der Motoreinheit durch das Sauggas in Anpassung an den jeweiligen Einsatzfall einstellbar ist.

Damit läßt sich unabhängig davon, welche Art der Kühlung der Motoreinheit realisiert werden soll, ein Einbau des Kältemittelkompressors standardisiert vorbereiten.

Eine besonders günstige Lösung sieht vor, daß in einer der Stellungen mit dem Einstellteil eine Verbindung zwischen einem äußeren Sauggasanschluß und dem Kühlkanalanschluß und in einer anderen der Stellungen mit dem Einstellteil eine Verbindung zwischen dem Sauggasanschluß und dem Ansauganschluß herstellbar sind.

Damit ist die Möglichkeit einer Einstellung einer im wesentlichen ausschließlichen Sauggaskühlung und einer im wesentlichen ausschließlichen Luftkühlung der Motoreinheit gegeben.

Die Art der Stellungen, in welchen das Einstellteil in die Aufnahme einsetzbar sein soll, ist im Zusammenhang mit der bislang beschriebenen erfindungsgemäßen Lösung nicht näher spezifiziert. Beispielsweise ist es denkbar, das Einstellteil in zwei durch eine Translationsbewegung sich unterscheidende Stellungen einzubauen. Dies hat jedoch den Nachteil, daß die zwei Stellungen des Sauggasanschlusses sich ebenfalls durch ihre räumliche Anordnung unterscheiden.

Aus diesem Grund sieht eine besonders vorteilhafte Lösung vor, daß das Einstellteil in um eine Symmetrieachse des Sauggasanschlusses gedrehten Stellungen in die Aufnahme einsetzbar ist. Diese Lösung hat den Vorteil, daß durch die Drehung um eine Symmetrieachse des Sauggasanschlusses die Symmetrieachse des Sauggasanschlusses selbst lokal unverändert stehen bleibt und somit die zum Sauggasanschluß führenden Rohrleitungen ebenfalls unabhängig von der Art der Kühlung der Motoreinheit zum selben Ort zu führen sind.

Diese Lösung ist insbesondere dann günstig, wenn der Sauggasanschluß rotationssymmetrisch ausgebildet ist, so daß die Möglichkeit besteht, die beiden Stellungen des Einstellteils durch zwei relativ zueinander grundsätzlich beliebig verdrehte Stellungen zu realisieren.

Hinsichtlich der Art des Einbaus des Einstellteils wurden bislang ebenfalls keine näheren Angaben gemacht. So wäre es beispielsweise denkbar, die Anschlußeinheit so auszubilden, daß nach Öffnen des Kompressorgehäuses das Einstellteil in der entsprechenden Stellung montierbar ist. Um dieses umständliche Öffnen des Kompressorgehäuses jedoch zu vermeiden, ist vorzugsweise vorgesehen, daß das Einstellteil über eine äußere Öffnung der Anschlußeinheit in die Aufnahme einsetzbar ist.

Damit läßt sich einerseits das Einstellteil leicht austauschen und andererseits in einfacher Weise in die beiden Stellungen bringen, ohne daß Manipulationen an dem Kältemittelkompressor selbst erforderlich sind.

Bislang wurde nicht im einzelnen spezifiziert, wie die Anschlußeinheit selbst ausgebildet sein soll. Beispielsweise wäre es denkbar, die Anschlußeinheit so auszubilden, daß das Einstellteil mit einem außerhalb der Aufnahme liegenden Element die Verbindung zwischen dem Sauggasanschluß und dem Ansauganschluß oder dem Kühlkanalanschluß herstellt. Eine besonders günstige Lösung sieht vor, daß die Aufnahme einen Innenraum aufweist, in welchem der Kühlkanalanschluß und der Ansauganschluß münden und daß in jeder der Stellungen des Einstellteils entweder der Kühlkanalanschluß oder der Ansauganschluß abdeckbar sind. Diese Lösung hat somit den Vorteil, daß sie sehr kompakt baut, da das Verschließen des Kühlkanalanschlusses oder des Ansauganschlusses durch einen in den Innenraum eingreifenden Bereich des Einstellteils erfolgt.

Eine besonders günstige Lösung sieht vor, daß der Innenraum der Aufnahme eine ungefähr zylindrische Form aufweist, da sich in diesem Fall das hierzu entsprechende Einstellteil einfach herstellen läßt.

Eine besonders vorteilhafte Lösung sieht dabei vor, daß der Innenraum der Aufnahme sich als Ausnehmung in eine Trennwand hineinerstreckt, welche den Kühlkanal und den Ansaugkanal voneinander trennt, da sich in diesem Fall der Kühlkanalanschluß und der Ansauganschluß besonders günstig so anordnen lassen, daß sie in den Innenraum münden.

Eine hinsichtlich der kompakten Bauweise besonders zweckmäßige Lösung sieht vor, daß das Einstellteil in den Innenraum einsetzbar ist und somit raumsparend in den erfindungsgemäßen Kältemittelkompressor integriert ist.

Um ferner noch gleichzeitig eine Filterung des Sauggases zu erreichen, ist vorzugsweise vorgesehen, daß das Einstellteil ein Sauggasfilter aufnimmt.

Das Einstellteil läßt sich beliebig einfach dann realisieren, wenn dieses einen Abdeckkörper aufweist, mit welchem entweder der Kühlkanalanschluß oder der Ansauganschluß verschließbar ist, so daß das über den Sauggasanschluß zugeführte Sauggas in den jeweils nicht verschlossenen Anschluß eintritt.

Der Abdeckkörper könnte beliebig komplex ausgebildet sein. Eine besonders vorteilhafte Lösung sieht vor, daß der Abdeckkörper eine ungefähr halbzylindrische Form aufweist, so daß sich mit diesem in einfacher Weise der Kühlkanalanschluß oder der Ansauganschluß abdecken läßt, wenn diese in eine zylindrische Wand des Innenraums münden.

Um das Einstellteil in der jeweiligen Stellung an der Anschlußeinheit fixieren zu können, ist vorzugsweise vorgesehen, daß an dem Einstellteil eine Flanschplatte angeordnet ist, welche auf einen Anschlußflansch der Anschlußeinheit auflegbar ist, so daß mit dieser Platte einerseits eine Fixierung des Einstellteils erfolgt und andererseits dann an der Flanschplatte selbst die für die Zufuhr des Sauggases erforderlichen Elemente angeschlossen werden könnten.

Besonders vorteilhaft ist es in diesem Fall, wenn auf der Flanschplatte des Einstellteils das Sauggasabsperrventil montierbar ist.

Um gleichzeitig an der Flanschplatte erkennen zu können, in welcher Stellung das Einstellteil steht, ist vorzugsweise vorgesehen, daß die Flanschplatte auf einer Seite des Einstellteils eine andere Form aufweist, als auf einer gegenüberliegenden Seite. Damit ist bereits an der sich unterscheidenden Form der jeweils einander gegenüberliegenden Seiten in einfacher Weise die Stellung der Flanschplatte und somit die Stellung des Einstellteils erkennbar.

Besonders günstig ist eine Lösung, bei welcher die Flanschplatte und das fest an dieser angeordnete Einstellteil in zwei jeweils um 180° gegeneinander gedrehten Stellungen an der Aufnahme montierbar sind. Mit dieser Lösung lassen sich mit Standardflanschbefestigungen, welche eine zweizählige Symmetrie aufweisen, in einfacher Weise die beiden Stellungen des Einstellteils realisieren, ohne daß weitere besondere Befestigungsmaßnahmen erforderlich sind.

Weitere Merkmale der Erfindung sind Gegenstand der nachfolgenden Beschreibung sowie der zeichnerischen Darstellung eines Ausführungsbeispiels.

In der Zeichnung zeigen:
- Fig. 1: einen Längsschnitt durch einen erfindungsgemäßen Kältemittelkompressor;
- Fig. 2: einen Schnitt längs Linie 2-2 in Fig. 1 bei geschlossenem Kühlkanalanschluß;
- Fig. 3: einen Schnitt längs Linie 2-2 in Fig. 1 bei geschlossenem Ansauganschluß;
- Fig. 4: eine Draufsicht auf ein erfindungsgemäßes Einstellteil in Richtung des Pfeils A in Fig. 5;
- Fig. 5: eine Draufsicht auf das erfindungsgemäße Einstellteil in Richtung des Pfeils B in Fig. 4 und
- Fig. 6: eine Draufsicht auf das erfindungsgemäße Einstellteil in Richtung des Pfeils C in Fig. 5.

Ein Ausführungsbeispiel eines erfindungsgemäßen Kältemittelkompressors 10 umfaßt eine als Ganzes mit 12 bezeichnete Motoreinheit und eine als Ganzes mit 14 bezeichnete Verdichtereinheit, die beide in einem gemeinsamen Kompressorgehäuse 16 angeordnet sind. Ein Abschnitt 18 des Kompressorgehäuses 16 umschließt dabei den als Ganzes mit 20 bezeichneten Motor, vorzugsweise einen Elektromotor, der seinerseits über eine Welle 22 einen in einem Abschnitt 24 des Kompressorgehäuses 16 angeordneten eine Verdichterstufe bildenden Kolbenverdichter 26 antreibt.

Die Zufuhr von Kältemittel erfolgt über ein Sauggasrohr 28, welches zu einem Sauggasabsperrventil 30 geführt ist. Das Sauggasabsperrventil 30 ist an einer als Ganzes mit 32 bezeichneten Anschlußeinheit montiert, welche über einen Kühlkanalanschluß 34 mit einem Kühlkanal 36 in Verbindung steht, der im Abschnitt 18 des Kompressorgehäuses 16 vorgesehen ist und dazu dient, angesaugtes Kältemittel durch einen den Motor 20 aufnehmenden Motorraum 38 und somit auch durch den Motor 20 hindurchzuführen, wobei der Kühlkanal 36 das angesaugte Kältemittel nach Durchströmen des Motors 20 zu einem Kühlkanalauslaß 40 führt.

Ferner ist von der Anschlußeinheit 32 über einen Ansauganschluß 44 Kältemittel einen Ansaugkanal 46 zuführbar welcher zu einem Verdichterstufeneinlaß 48 geführt ist. Außerdem mündet vorzugsweise auch der Kühlkanalauslaß 40 in den Ansaugkanal 46, so daß über diesen auch durch den Kühlkanal 36 strömendes Kältemittel dem Ansaugkanal 46 und über diesen dem Verdichterstufeneinlaß 48 zuführbar ist.

In der Verdichterstufe 26 erfolgt ein Verdichten des Kältemittels, welches dann über einen Verdichterstufenauslaß 50 abführbar ist.

Wie in Fig. 2 und 3 vergrößert dargestellt, sind der Kühlkanal 36 und der Ansaugkanal 46 durch eine im Kompressorgehäuse 16 vorgesehene Wand 60 getrennt und im Anschluß an die Wand 60 durch eine äußere Gehäusewand 62 und eine im Abstand von dieser verlaufenden innere Gehäusewand 64 begrenzt. Die Wand 60 verläuft dabei bis zu der Anschlußeinheit 32 und ist zur Bildung einer Aufnahme 66 mit einer Aussparung versehen, so daß die Aufnahme 66 einen Innenraum 68 bilden kann, welcher sich zwischen der äußeren Gehausewand 62 und der inneren Gehäusewand 64 erstreckt und in welchen der Kühlkanalanschluß 34 und der Ansauganschluß 44 einmünden.

In den Innenraum 68 der Aufnahme 66 ist ein als Ganzes mit 70 bezeichnetes Einstellteil über eine äußere Öffnung 71 einsetzbar, welches, wie in Fig. 4 und 5 dargestellt, einen mit seiner äußeren Mantelfläche zu einer Zylinderachse 72 ungefähr halbzylindrisch ausgebildeten Abdeckkörper 74 aufweist, welcher seinerseits fest mit einer Flanschplatte 76 verbunden ist.

Der ungefähr halbzylindrisch zur Achse 72 ausgebildete Abdeckkörper 74 ist dabei so in die Aufnahme 66 einsetzbar, daß sich die Zylinderachse 72 quer, vorzugsweise senkrecht zur äußeren Gehäusewand 62 und inneren Gehäusewand 64 erstreckt, wobei der Abdeckkörper 74 in Richtung der Zylinderachse 72 eine Länge aufweist, so daß er mit seiner der Flanschplatte 76 abgewandten Unterseite 78 im in die Aufnahme 66 eingesetzten Zustand bis zur inneren Gehäusewand 64 reicht, und vorzugsweise mit dieser abschließt.

Der Abdeckkörper 74 umschließt in Form eines Zylindermantels einen Einströmraum 82 und weist ferner aufgrund seiner nur ungefähr halbzylindrischen Form noch eine Öffnung 80 auf, über welche Sauggas aus dem vom Abdeckkörper 74 umschlossenen Einströmraum 82 austreten kann.

Die Flanschplatte 76 weist ferner eine Einströmöffnung 84 auf, welche einen Sauggasanschluß darstellt, über welchen vom Sauggasabsperrventil 30 in Richtung der Zylinderachse 72 Sauggas in den Einströmraum 82 einströmen kann.

Vorzugsweise ist in den vom Abdeckkörper 74 umschlossenen Einströmraum 82 ein Sauggasfilter 86 einsetzbar, und zwar so, daß das von dem Sauggasabsperrventil 30 über die Einströmöffnung 84 zuströmende Sauggas zunächst das Sauggasfilter 86 durchsetzt und dann in den Einströmraum 82 eintritt.

Der Abdeckkörper 74 mit der Flanschplatte 76 ist, wie in Fig. 2 und 3 dargestellt, entweder so in die Aufnahme einsetzbar, daß der Abdeckkörper 74 den Kühlkanalanschluß 34 im wesentlichen abdeckt und somit verhindert, daß das Sauggas von dem Einströmraum 82 in den Kühlkanal 36 eintritt, jedoch die Öffnung 80 dem Ansauganschluß 44 zugewandt ist, so daß das Sauggas von dem Einströmraum 82 über den Ansauganschluß 44 in den Ansaugkanal 46 eintreten kann, wie dies in Fig. 2 dargestellt ist.

Es ist aber auch möglich, den Abdeckkörper 74 mit der Flanschplatte 76 um die die Zylinderachse 72 des Abdeckkörpers um 180° gedreht in die Aufnahme 66 einzusetzen, so daß der Abdeckkörper 74 den Ansauganschluß 44 abdeckt und verhindert, das Sauggas von dem Einströmraum 82 in den Ansaugkanal 46 eintreten kann. Das Sauggas strömt dann über die dem Kühlkanalanschluß 34 zugewandte Öffnung 80 über den Kühlkanalanschluß 34 in den Kühlkanal 36 ein, durchströmt, wie in Fig. 1 dargestellt, den Motorraum 38 und tritt über den Kühlkanalauslaß 40 in den Ansaugkanal 46 ein.

Es ist aber auch möglich, den Abdeckkörper 74 so auszubilden, daß dieser den Kühlkanalanschluß 34 oder den Ansauganschluß 44 nur teilweise abdeckt, so daß stets ein gewisser Anteil des Sauggases in diesen eintritt, jedoch der größere Anteil des Sauggases in den Ansauganschluß 44 bzw. den Kühlkanalanschluß 34 eintritt. Ferner ist es noch möglich, Zwischenstellungen des Abdeckkörpers 74 vorzusehen, in welchen dieser teilweise den Ansauganschluß 44 und den Kühlkanalanschluß 34 abdeckt, so daß auch noch die in den Ansauganschluß 44 und den Kühlkanalanschluß 34 eintretenden Anteile des Sauggases in Zwischenstufen einstellbar sind.

Zur Fixierung des Abdeckkörpers 74 mit der Flanschplatte 76 ist die Flanschplatte 76 mit zwei Schraubenlöchern 88, 90 versehen, die bezüglich der Zylinderachse 72 gegenüberliegend angeordnet sind, so daß die Flanschplatte 76 in zwei um 180° um die Zylinderachse 72 gedrehten Stellungen mit der äußeren Gehäusewand 62 verbindbar ist.

Die Flanschplatte 76 stellt gleichzeitig auch einen Anschlußflansch für das Sauggasabsperrventil 30 dar, welches mit seinem Anschlußflansch auf die Flanschplatte 76 auflegbar ist und mit diesem gemeinsam mit einem Anschlußflansch 92 der Anschlußeinheit 52 mittels Schrauben verbindbar ist.

Die Flanschplatte 76 ist bezüglich der Zylinderachse 72 asymmetrisch ausgebildet und weist beispielsweise auf seiten der Öffnung 80 zusätzliche Nasen 94 auf, die auf der gegenüberliegenden Seite, das heißt auf der geschlossenen Seite des Abdeckkörpers 74 nicht vorhanden sind, so daß an diesen Nasen 94 erkennbar ist, in welcher der beiden um 180° gegeneinander um 180° um die Zylinderachse 72 gedrehten Stellungen der Abdeckkörper 74 mit der Flanschplatte 76 eingesetzt ist.

## Patentansprüche

1. Kältemittelkompressor (10) umfassend eine Motoreinheit (12), welche einen Motor (20) und einen von einem äußeren Kühlkanalanschluß (34) ausgehenden Kühlkanal (36) für den Motor (20) aufweist, sowie eine Verdichtereinheit (14), welche eine Verdichterstufe (26) mit einem Verdichterstufeneinlaß (48) und einen Verdichterstufenauslaß (50) und einen von einem äußeren Ansauganschluß (44) ausgehenden Ansaugkanal (46) aufweist, welcher wie der Kühlkanal zu dem Verdichterstufeneinlaß (48) geführt ist, wobei eine äußere Anschlußeinheit (32) vorgesehen ist, an welcher der Kühlkanalanschluß (34) und der Ansauganschluß (44) angeordnet sind,
**dadurch gekennzeichnet, daß** die Anschlußeinheit (32) eine Aufnahme (66) und ein Einstellteil (70) aufweist, welches in mindestens zwei unterschiedlichen Stellungen in die Aufnahme (66) einsetzbar ist und daß durch die verschiedenen Stellungen des Einstellteils (66) die dem Kühlkanalanschluß (34) und dem Ansauganschluß (44) zugeführten Anteile von der Gesamtmenge des über einen äußeren Sauggasänschluß (84) zugeführten Sauggases unterschiedlich einstellbar sind.

2. Kältemittelkompressor nach Anspruch 1, **dadurch gekennzeichnet, daß** in einer der Stellungen mit dem Einstellteil (70) eine Verbindung zwischen einem äußeren Sauggasanschluß (84) und dem Kühlkanalanschluß (34) und in einer anderen der Stellungen mit dem Einstellteil (70) eine Verbindung zwischen dem Sauggasanschluß (84) und dem Ansauganschluß (44) herstellbar sind.

3. Kältemittelkompressor nach Anspruch 1 oder 2, **dadurch gekennzeichnet, daß** das Einstellteil (70) in um eine Symmetrieachse (72) des Sauggasanschlusses (84) gedrehten Stellungen in die Aufnahme (66) einsetzbar ist.

4. Kältemittelkompressor nach einem der voranstehenden Ansprüche, **dadurch gekennzeichnet, daß** das Einstellteil (70) über eine äußere Öffnung (71) der Anschlußeinheit (32) in die Aufnahme (66) einsetzbar ist.

5. Kältemittelkompressor nach einem der voranstehenden Ansprüche, **dadurch gekennzeichnet, daß** die Aufnahme (66) einen Innenraum (68) aufweist, in welchen der Kühlkanalanschluß (34) und der Ansauganschluß (44) münden und daß in jeder der Stellungen des Einstellteils (70) entweder der Kühlkanalanschluß (34) oder der Ansauganschluß (44) abdeckbar ist.

6. Kältemittelkompressor nach Anspruch 5, **dadurch gekennzeichnet, daß** der Innenraum (68) der Aufnahme (66) eine ungefähr zylindrische Form aufweist.

7. Kältemittelkompressor nach einem der voranstehenden Ansprüche, **dadurch gekennzeichnet, daß** der Innenraum (68) der Aufnahme (66) sich als Ausnehmung in eine Wand (60) hinein erstreckt, welche den Kühlkanal (36) und den Ansaugkanal (46) voneinander trennt.

8. Kältemittelkompressor nach einem der voranstehenden Ansprüche, **dadurch gekennzeichnet, daß** das Einstellteil (70) in den Innenraum (68) einsetzbar ist.

9. Kältemittelkompressor nach einem der voranstehenden Ansprüche, **dadurch gekennzeichnet, daß** das Einstellteil (70) ein Sauggasfilter (86) aufnimmt.

10. Kältemittelkompressor nach einem der voranstehenden Ansprüche, **dadurch gekennzeichnet, daß** das Einstellteil (70) einen Abdeckkörper (74) aufweist, mit welchem entweder der Kühlkanalanschluß (34) oder den Ansauganschluß (44) verschließbar ist.

11. Kältemittelkompressor nach Anspruch 10, **dadurch gekennzeichnet, daß** der Abdeckkörper (74) eine ungefähr halbzylindrische äußere Form aufweist.

12. Kältemittelkompressor nach einem der voranstehenden Ansprüche, **dadurch gekennzeichnet, daß** an dem Einstellteil (70) eine Flanschplatte (76) angeordnet ist, welche auf einen Anschlußflansch (92) der Anschlußeinheit (32) auflegbar ist.

13. Kältemittelkompressor nach Anspruch 12, **dadurch gekennzeichnet, daß** auf der Flanschplatte (76) das Sauggasabsperrventil (30) montierbar ist.

14. Kältemittelkompressor nach Anspruch 12 oder 13, **dadurch gekennzeichnet, daß** die Flanschplatte (76) auf einer Seite des Einstellteils (70) eine andere Form aufweist als auf der gegenüberliegenden Seite.

15. Kältemittelkompressor nach einem der Ansprüche 12 bis 14, **dadurch gekennzeichnet, daß** die Flanschplatte (76) und das fest an dieser angeordnete Einstellteil (70) in zwei jeweils um 180° gegeneinander gedrehten Stellungen an der Aufnahme (66) montierbar sind.

## Claims

1. Refrigerant compressor (10) comprising a motor unit (12) having a motor (20) and a cooling duct (36) for the motor (20), said cooling duct originating from an outer cooling duct connection (34), a compressor unit (14) having a compressor stage (26) with a compressor stage inlet (48) and a compressor stage outlet (50), and a suction duct (46) originating from an outer suction connection (44), said suction duct and said cooling duct being guided to the compressor stage inlet (48), wherein an outer connection unit (32) is provided, the cooling duct connection (34) and the suction connection (44) being arranged on said outer connection unit, **characterized in that** the connection unit (32) has a receiving means (66) and an adjustment part (70) insertable into the receiving means (66) in at least two different positions, and that as a result of the various positions of the adjustment part (66), the amounts of the total quantity of suction gas supplied to the cooling duct connection (34) and the suction connection (44) via an outer suction gas connection (84) are variably adjustable.

2. Refrigerant compressor as defined in claim 1, **characterized in that** in one of the positions a connection can be made with the adjustment part (70) between an outer suction gas connection (84) and the cooling duct connection (34) and in another one of the positions a connection can be made with the adjustment part (70) between the suction gas connection (84) and the suction connection (44).

3. Refrigerant compressor as defined in claim 1 or 2, **characterized in that** the adjustment part (70) is insertable into the receiving means (66) in positions turned about an axis of symmetry (72) of the suction gas connection (84).

4. Refrigerant compressor as defined in any one of the preceding claims, **characterized in that** the adjustment part (70) is insertable into the receiving means (66) via an outer opening (71) of the connection unit (32).

5. Refrigerant compressor as defined in any one of the preceding claims, **characterized in that** the receiving means (66) has an interior space (68) into which the cooling duct connection (34) and the suction connection (44) open, and that either the cooling duct connection (34) or the suction connection (44) is coverable in each of the positions of the adjustment part (70).

6. Refrigerant compressor as defined in claim 5, **characterized in that** the interior space (68) of the receiving means (66) has an approximately cylindrical shape.

7. Refrigerant compressor as defined in any one of the preceding claims, **characterized in that** the interior space (68) of the receiving means (66) extends as a recess into a wall (60) separating the cooling duct (36) and the suction duct (46) from one another.

8. Refrigerant compressor as defined in any one of the preceding claims, **characterized in that** the adjustment part (70) is insertable into the interior space (68).

9. Refrigerant compressor as defined in any one of the preceding claims, **characterized in that** the adjustment part (70) accommodates a suction gas filter (86).

10. Refrigerant compressor as defined in any one of the preceding claims, **characterized in that** the adjustment part (70) has a cover member (74) for closing either the cooling duct connection (34) or the suction connection (44).

11. Refrigerant compressor as defined in claim 10, **characterized in that** the cover member (74) has an approximately semi-cylindrical outer shape.

12. Refrigerant compressor as defined in any one of the preceding claims, **characterized in that** a flange plate (76) is arranged on the adjustment part (70) for placement on a connection flange (92) of the connection unit (32).

13. Refrigerant compressor as defined in claim 12, **characterized in that** the suction gas shutoff valve (30) is mountable on the flange plate (76).

14. Refrigerant compressor as defined in claim 12 or 13, **characterized in that** the flange plate (76) has a different shape on one side of the adjustment part (70) than on the opposite side thereof.

15. Refrigerant compressor as defined in any one of claims 12 to 14, **characterized in that** the flange plate (76) and the adjustment part (70) securely arranged thereon are mountable on the receiving means (66) in two positions turned through 180° in relation to one another.

## Revendications

1. Compresseur de fluide frigorifique (10) comprenant une unité de moteur (12) présentant un moteur (20) et un canal de refroidissement (36) partant d'un raccordement de canal de refroidissement extérieur (34), pour le moteur (20), ainsi qu'une unité de compresseur (14), qui présente un étage de compresseur (26) avec une admission d'étage de compresseur (48) et un échappement d'étage de compresseur (50), et un canal d'aspiration (46) partant d'un raccordement d'aspiration extérieur (44), qui est guidé, comme le canal de refroidissement, vers l'admission d'étage de compresseur (48), où une unité de raccordement extérieure (32) est prévue, sur laquelle sont disposés le raccordement de canal de refroidissement (34) et le raccordement d'aspiration (44), **caractérisé en ce que** l'unité de raccordement (32) présente un logement (66) et une partie de réglage (70), pouvant être insérée en au moins deux positions différentes dans le logement (66), et **en ce que**, grâce aux différentes positions de la partie de réglage (66), les parties, amenées au raccordement de canal de refroidissement (34) et au raccordement d'aspiration (44), de la quantité totale du gaz d'aspiration, amené par un raccordement de gaz d'aspiration extérieur (84), peuvent être réglées à un niveau différent.

2. Compresseur de fluide frigorifique selon la revendication 1, **caractérisé en ce que**, en l'une des positions avec la partie de réglage (70), une liaison peut être établie, entre un raccordement d'aspiration extérieur (84) et le raccordement de canal de refroidissement (34) et, en l'autre des positions avec la partie de réglage (70), une liaison peut être établie entre le canal de gaz d'aspiration (84) et le raccordement d'aspiration (44).

3. Compresseur de fluide frigorifique selon la revendication 1 ou 2, **caractérisé en ce que** la partie de réglage (70) est susceptible d'être insérée dans le logement (66), en des positions tournées autour d'un axe de symétrie (72) du raccordement de gaz d'aspiration (84).

4. Compresseur de fluide frigorifique selon l'une des revendications précédentes, **caractérisé en ce que** la partie de réglage (70) est susceptible d'être insérée dans le logement (66), par l'intermédiaire d'une ouverture extérieure (71) de l'unité de raccordement (32).

5. Compresseur de fluide frigorifique selon l'une des revendications précédentes, **caractérisé en ce que** le logement (66) présente un espace intérieur (68), dans lequel débouchent le raccordement de canal de refroidissement (34) et le raccordement d'aspiration (44), et **en ce que**, dans chacune des positions de la partie de réglage (70) soit le raccordement de canal de refroidissement (34), soit le raccordement d'aspiration (44), est susceptible d'être recouvert.

6. Compresseur de fluide frigorifique la revendication 5, **caractérisé en ce que** l'espace intérieur (68) du logement (66) présente une forme à peu près cylindrique.

7. Compresseur de fluide frigorifique selon l'une des revendications précédentes, **caractérisé en ce que** l'espace intérieur (68) du logement (66) s'étend, sous forme d'évidemment, dans une paroi (60) qui sépare l'un de l'autre le canal de refroidissement (36) et le canal d'aspiration (46).

8. Compresseur de fluide frigorifique selon l'une des revendications précédentes, **caractérisé en ce que** la partie de réglage (70) est susceptible d'être insérée dans l'espace intérieur (68).

9. Compresseur de fluide frigorifique selon l'une des revendications précédentes, **caractérisé en ce que** la partie de réglage (70) reçoit un filtre à gaz d'aspiration (86).

10. Compresseur de fluide frigorifique selon l'une des revendications précédentes, **caractérisé en ce que** la partie de réglage (70) présente un corps de recouvrement (74), à l'aide duquel, soit le raccordement de canal de refroidissement (34), soit le raccordement d'aspiration (44), est susceptible d'être fermé.

11. Compresseur de fluide frigorifique selon l'une des revendications 10, **caractérisé en ce que** le corps de recouvrement (74) présente une forme extérieure à peu près semi-cylindrique.

12. Compresseur de fluide frigorifique selon l'une quelconque des revendications précédentes, **caractérisé en ce que** sur la partie de réglage (70) est disposée une plaque formant bride (76), pouvant être placée sur une bride de raccordement (92) de l'unité de raccordement (32).

13. Compresseur de fluide frigorifique selon la revendication 12, **caractérisé en ce que** la soupape d'isolement de gaz d'aspiration (30) peut être montée sur la plaque formant bride (76).

14. Compresseur de fluide frigorifique selon la revendication 12 ou 13, **caractérisé en ce que** la plaque formant bride (76) présente, sur une face de la partie de réglage (70), une autre forme que celle qu'elle présente sur la face opposée.

15. Compresseur de fluide frigorifique selon l'une des revendications 12 à 14, **caractérisé en ce que** la plaque formant bride (76) et la partie de réglage (70), disposée rigidement sur celle-ci, sont susceptibles d'être montées sur le logement (66), en deux positions tournées à 180° l'une de l'autre.
